# EUROPÄISCHE PATENTSCHRIFT

(11) **EP 1 169 143 B1**
(45) Veröffentlichungstag und Bekanntmachung des Hinweises auf die Patenterteilung: **22.12.2004**
(21) Anmeldenummer: 00929375.4
(22) Anmeldetag: 18.04.2000
(51) Int. Cl.: B06B 1/06

(54) **IMPULS-ULTRASCHALLWANDLER MIT EINEM ELEMENTARBLOCK AUS PIEZOELEKTISCHEM MATERIAL**
IMPULSE SOUND TRANSDUCER WITH AN ELEMENTARY BLOCK MADE OF PIEZOELECTRIC MATERIAL
TRANSDUCTEUR ACOUSTIQUE A IMPULSIONS COMPRENANT UN BLOC ELEMENTAIRE EN MATERIAU PIEZOCERAMIQUE

(30) Priorität: 19.04.1999 DE 19917429
(43) Veröffentlichungstag der Anmeldung: 09.01.2002
(73) Patentinhaber: Sonident Anstalt, 9490 Vaduz (LI)
(72) Erfinder: WIESLAW, Bicz, PL-52-011 Wroclaw (PL)
(74) Vertreter: Funck-Hartherz, Anna-Eleonore, Dipl.-Phys.
(86) Internationale Anmeldenummer: PCT/EP2000/003489
(87) Internationale Veröffentlichungsnummer: WO 2000/062946

(56) Entgegenhaltungen:
- EP-A- 0 361 757

## Beschreibung

Die Erfindung bezieht sich auf einen Impulsschallwandler im Ultraschallbereich. Solche Wandler werden auf vielen Gebieten der Technik benötigt, wo kurze Impulse notwendig sind. An erster Stelle steht dabei die Defektoskopie, woran sich die Sonographie im medizinischen Bereich anschließt.

Die klassische Konstruktion eines solchen Wandlers besteht aus einer planparallelen Platte aus piezoelektrischem Material, die an den beiden flachen Ober- und Unterseiten Elektroden aufweist, wobei die Platte senkrecht zu den mit Elektroden belegten Seiten polarisiert ist. Diese Platte ist auf einen Block aufgeklebt, der die Ultraschallwelle dampft und akustische Impedanz hat, die an die Piezoplatte angepaßt ist. An der Austrittsseite sind sogenannte Anpassungsschichten vorgesehen, die eine reflexionsfreie Schallübertragung und im Impulsbetrieb sehr kurze Impulse erzielen lassen. Wandler dieser Art gehören zum bekannten Stand der Technik, und eine gute Erörterung darüber und der dabei auftretenden Probleme finden sich z. B. in den Büchern von M. G. Silk, Ultrasonic Transducers for Nondestructive Testing, Adam Hilger 1984und J.und H. Krautkrämer, Werkstoffprüfung mit Ultraschall, Springer-Verlag 1986. Wandler der bekannten Bauart verlangen eine aufwendige und damit kostspielige Technologie, falls sie wirklich gute Impulse generieren sollen. Ferner sind die bekannten Wandler relativ dick (mindestens 5 mm) und es ist so gut wie unmöglich, sie für Frequenzen zu fertigen, die größer als 30 MHz sind. Auch werden bei Impulsanregung nur relativ lange Pulse erzeugt, die sich nachteilig auf die Messungen auswirken. Ein weiterer Nachteil besteht darin, dass sie sich nicht für automatische Massenfertigungen eignen und auch ihre Parameter nicht in einem engen Toleranzbereich gehalten werden können.

Relativ gute Impulsformen und auch gute Wiederholbarkeit besitzen Wandler mit linsenförmigen Elementarblöcken, jedoch produzieren sie nur schwache Signale und sind im Vergleich zu den klassischen Wandlern erheblich weniger empfindlich. Die gleichen Nachteile wurden auch an Wandlern festgestellt, die durch spezielle Elektrodengestaltung oder inhomogene Polarisation des Piezoelements in der Lage sind, relativ kurze Signale zu liefern.

Die der Erfindung zugrunde liegende Aufgabe besteht darin, einen Schallwandler für den Ultraschallbereich zu schaffen. der starke und kurze Impulse aussendet, eine große Empfindlichkeit aufweist und eine Wiederholbarkeit der Parameter bei der Serienherstellung garantiert. Die gestellte Aufgabe wird erfindungsgemäß durch die im kennzeichnenden Teil des Anspruchs 1 enthaltenen Merkmale des Impulsschallwandlers gelöst.

Der im Längsschnitt T-förmige Block, der Säulen-, Kegel- oder Pyramidenform mit rundem, ovalem oder mehreckigem Querschnitt haben kann, ist so bemessen, dass eine Dämpfung der Welle erfolgt, die sich ins Innere der Säule bewegt, um zu verhindern, dass sie an der freien Säulenwand reflektiert und als eine Nachschwingung nach außen tritt, die die Impulsqualität verschlechtert. Es kann somit auf weitere Dämpfungsmittel verzichtet werden. Außerdem wird die Herstellung als Massenartikel durch den Wegfall von zusätzlichen Dämpfungsmitteln und Klebeverbindungen wesentlich erleichtert. Essentiell für die Erfindung ist die Anformung eines Bundes an den Block zur Bildung der Elementarzelle. Diese Formgebung, die gewählten Proportionen sowie die Anordnung der Elektroden, die an der Austrittsfläche und um den Block herum oberhalb des Bundes angeordnet sind, sind ausschlaggebend für die Grundschwingung, die dadurch dreidimensional gestaltet ist Es ist auch wichtig, dass infolge der erfindungsgemäßen Konstruktion der Elementarzelle sich das elektrische Feld innerhalb der Elementarzelle schließt und somit ein starker Impuls nach außen gesendet werden kann. Die Grundpolarisationsrichtung des Piezomaterials soll senkrecht zu der Fußfläche, also der Austrittsfläche des Impulses der T-förmigen Elementarzelle verlaufen.

Es wurde festgestellt, dass es besonders vorteilhaft ist, wenn die folgenden Abmessungsverhältnisse eingehalten werden, nämlich a/b/h = 1 / 4-6 / 10, wobei a die Dicke des Bundes, b der Durchmesser des Blocks bzw. dessen Breite und h die Höhe der Elementarzelle ist. Die Größenverhältnisse der schallerzeugenden Elemente, hier der Elementarzelle, sind bei allen schallwellenerzeugenden Konstruktionen von ganz besonderer Bedeutung, wie Beispiele aus der Musikwelt zeigen. So erzeugen die Violine, die Bratsche, das Cello und der Kontrabaß aufgrund ihrer unterschiedlichen Größenverhältnisse unterschiedliche Tonhöhen und -tiefen.

Es hat sich ebenfalls gezeigt, dass eine zusätzliche radiale Polarisierung durch Anlegen einer hohen Spannung die Stärke des Impulses verbessert. Höchstwahrscheinlich wirkt sich diese Polarisierung durch die Ausnutzung der zusätzlichen Piezoeffekte vorteilhaft aus.

Weitere Einzelheiten der Erfindung werden anhand der beigefügten Zeichnungen erläutert. Dabei zeigen:
- Fig. 1: eine perspektivische Darstellung der Elementarzelle,
- Fig. 2: den Verlauf des Impulses,
- Fig. 3: das elektrische Feld innerhalb der Elementarzelle.

Figur 1 zeigt die Elementarzelle 1 in perspektivischer Darstellung. Diese besteht aus dem Block 2 und dem daran angeformten Bund 3. Der Bund ragt über den Block heraus. In der gezeigten Darstellung ist die Elementarzelle 1 im Querschnitt drei-eckförmig gehalten, sie kann aber auch jede andere Form besitzen. Sie kann rund, oval oder mehreckig sein, sowie nach obenhin spitz als Kegel oder Pyramide zulaufen. Die eine Elektrode 4 ist an der geraden Austrittsfläche des Impulses angeordnet, während die andere Elektrode 5 sich seitlich entlang dem Block 2 erstreckt. Es ist nicht erforderlich, dass die Elektrode 5 um den ganzen Block herumläuft und auch nicht, dass die untere Elektrode die gesamte untere Fläche bedeckt.

Die Dicke des Bundes ist mit a, die Höhe des Blocks mit b, die Breite des Blocks mit c und die Gesamthöhe der Elementarzelle 1 mit h gekennzeichnet. Der aktive Bereich der Elementarzelle befindet sich im unteren Teil des Blocks und innerhalb des Bundes. Wie schon erwähnt, sind die Proportionen der Elementarzelle von Bedeutung. Es hat sich dabei gezeigt, dass die Dicke des Bundes im Verhältnis zu der Höhe des Blocks aus piezoelektrischem Material zu der Gesamthöhe, also a/b/h im Verhältnis 1 / 4-6 / 10 zu halten ist, um optimale Ergebnisse zu erzeugen. Optimale Ergebnisse heißt, dass starke und kurze Impulse ausgesendet werden und die Wandler eine große Empfindlichkeit aufweisen. In Figur 2 ist die mit dem erfindungsgemäßen Schallwandler erreichte Impulskurve dargestellt

Die erfindungsgemäße T-Form der Elementarzelle 1 ist von sehr großer Bedeutung, da sie ermöglicht, dass das elektrische Feld zwischen den Elektroden innerhalb der Elementarzelle geschlossen wird. In Figur 3 ist das Bild des elektrischen Feldes in der Elementarzelle wiedergegeben. Wie daraus ersichtlich, verläuft dieses nur innerhalb der Elementarzelle des Wandlers. Diese Form ermöglicht außerdem eine Volumenschwingung und dazu noch alle nach oben s. Fig. 1 gerichteten Wellen, also entgegen der Impulsaustrittsfläche sich fortpflanzenden Wellen so dämpft, dass sie nicht mehr an dem oberen Ende der Elementarzelle reflektiert werden können.

Von großer Bedeutung sind - wie schon ausgeführt - die Proportionen der Elementarzelle. Das Verhältnis der einzelnen Teile der Elementarzelle ist bereits angegeben worden. Die Höhe der Zelle h soll mindestens 10 mal größer als die der Höhe des Bundes a sein. Die tatsächlichen Abmessungen können beispielsweise folgende Werte haben: a = 0,2 mm, b = 1 mm und h = 2 mm. Ein solcher Wandler produziert Impulse, die 10 ns lang sind und hat als Empfänger eine Bandbreite von 4 -35 MHz.

Bei dem erfindungsgemäßen Wandler mit den genannten Proportionen wird die Ultraschallwelle, die in der Zeichnung noch oben geht, total gedämpft. Der komplette Wandler muß nicht dicker als 2 mm sein. Es ist sogar möglich, ihn bedeutend dünner zu machen, wenn die Elementarzelle so konstruiert ist, dass sie nach oben eine Spitze bildet, die die in diese Richtung gehende Welle vorzeitig ausreichend dämpft.

Von Bedeutung ist es auch, dass bei den gewählten Größenverhältnissen die Komponente des elektrischen Feldes, die zu dem Fuß der Elementarzelle 1, also den Querbalken des T parallel, vergleichbar mit der dazu senkrechten Komponente ist.

Infolge dieser Tatsache spielen alle Piezokoeffizienten des Piezomaterials eine im wesentlichen gleichbedeutende Rolle. Es kommt zu einer Volumenschwingung des aktiven Bereichs der Elementarzelle, die durch ihre Form und gezielte Anbringung der Elektroden sowie nachträgliche Polarisierung in der radialen Richtung gestalbar ist. Die nachträgliche Polarisierung erfolgt nach Fertigstellung des Wandlers bzw. der Elementarzelle durch Anlegen einer relativ hohen Spannung an seine Elektroden. Diese Schwingungsart ermöglich offensichtlich eine bessere Nutzung des Piezoeffektes und beeinflusst auch die Dämpfung der nach hinten gehenden Welle.

Die Eigenschaften des erfindungsgemäßen Wandlers werden dabei nur durch die Eigenschaften des gewählten piezoelektrischen Materials und die Präzision der Formgebung der Elementarzelle bestimmt, d. h. mit anderen Worten, der erfindungsgemäße Wandler lässt sich mit sehr guter Wiederholbarkeit herstellen. Wandler diesen Typs können eine oder mehrere Elementarzellen enthalten, die miteinander verbunden werden können.

Der erfindungsgemäße Wandler ist in der Lage sehr kurze und sehr starke Impulse zu produzieren, die mit anderen Wandlerkonstruktionen nicht erreichbar sind. Die Amplitude der produzierten Impulse ist mindestens zweimal größer als bei den klassischen Wandlern. Seine Empfindlichkeit ist mit den klassischen Konstruktionen vergleichbar. Der erfindungsgemäße Wandler lässt sich aber mit erheblich niedrigeren Kosten herstellen und überall dort einsetzen, wo auch klassische Wandlertypen verwendet werden können.

Zusammenfassend lässt sich sagen, dass mit dem erfindungsgemäßen Wandler im Vergleich zu anderen nicht klassischen Konstruktionen eine erhebliche Steigerung der Effektivität erreicht werden kann, da keine Verluste des elektrischen Feldes nach außenhin auftreten und alle unerwünschten Schallwellen einer fast vollständigen Dämpfung unterworfen werden, ohne dass dazu eine große Keramikdicke oder andere Dämpfungskörper benutzt werden müssten. Im Vergleich zu den klassischen Konstruktionen ist die Impulslänge kürzer und die Amplitude größer. Keine der bekannten Konstruktionen ist leichter zu fertigen.

## Patentansprüche

1. Impulsschallwandler für den Ultraschallbereich zum Einsatz sowohl als Sender wie auch als Empfänger mit einem Elementarblock (2) aus piezoelektrischem Material
**dadurch gekennzeichnet,**
**dass** die Höhe (h) des aus piezoelektrischem Material bestehenden Elementarblocks (2) des Wandlers größer ist als dessen Breite (b) und der Block (2) am Austrittsende der Impulse einen angeformten Bund (3) derart aufweist, dass eine ebene Austrittsfläche für die Schallwelle gebildet ist und im Längsschnitt eine T-Form entsteht, wobei die Grundpolarisation senkrecht zur Austrittsfläche verläuft und die eine Elektrode (4) auf der Auftrittsfläche vorgesehen ist, während die andere (5) oberhalb des Bundes (3) an dem Block (2) verläuft.

2. Impulsschallwandler nach Anspruch 1,
**dadurch gekennzeichnet,**
**dass** der Block (2) als runde oder mehreckige Säule, Kegel oder Pyramide ausgebildet und der Bund (3) entsprechend angepasst ist.

3. Impulsschallwandler nach Anspruch 1 oder 2,
**dadurch gekennzeichnet,**
**dass** die Proportion der Elementarzelle wie folgt gewählt ist: a/b/h = 1 / 4-6/10, wobei a die Dicke des Bundes (3) ist, b der Durchmesser oder die Breite des Blocks (2) und h die Höhe der gesamten Zelle (1).

4. Impulsschallwandler nach einem oder mehreren der vorhergehenden Ansprüche,
**dadurch gekennzeichnet,**
**dass** die Elementarzelle (1) nach der Formgebung einer zusätzlichen radialen Polarisierung durch Anlegen einer hohen Spannung ausgesetzt wird.

5. Impulsschallwandler nach einem oder mehreren der Ansprüche 1 - 4,
**dadurch gekennzeichnet,**
**dass** der Wandler aus mehreren Elementarzellen (1) zusammengesetzt ist, wobei den Zellen um die Säulen oder dgl. Längliche Gebilde Elektroden zugeordnet sind, jedoch die Gesamtheit der Zellen eine Elektrode an der Gesamtaustrittsfläche der Pulse aufweisen.

## Claims

1. Sonic pulse transformer for the supersonic region, for use as emitter as well as receiver, containing an elementary block (2) made of a piezoelectric material,
**characterised in that**
the height (h) of the elementary block (2) of the transformer consisting of the piezoelectric material exceeds its width (b), and that the block (2), at the exit end of the pulses, exhibits an appropriately adapted collar (3) shaped to provide a plane exit face for the sonic wave and forming a T in the longitudinal section, the basic polarisation being oriented vertically to the exit face and the one electrode (4) being provided in the exit face while the other electrode (5) is placed above the collar (3) and along block (2).

2. Sonic pulse transformer according to Claim 1,
**characterised in that**
block (2) has the shape of a round or polygonal pillar, a cone or a pyramid with the collar (3) being appropriately adapted.

3. Sonic pulse transformer according to Claim 1 or 2,
characteerised in that
the proportions of the elementary cell are selected according to a/b/h = 1/(4-6)/10, with a being the thickness of collar (3), b the diameter or the breadth of block (2), and h the height of the entire cell (1).

4. Sonic pulse transformer according to one or several of the preceding Claims,
**characterised in that**
after its shaping the elementary cell (1) is exposed to an additional radial polarisation generated by application of a high voltage.

5. Sonic pulse transsformer according to one or several of the Claims 1 to 4,
**characterised in that**
the transformer is composed of several elementary cells (1), with electrodes assigned to the cells around the pillars and similar oblong bodies, while the entity of the cells involves only one electrode in the entire exit face of the pulses.

## Revendications

1. Transformateur d'impulsions sonores pour la région ultrasonore, destiné à une utilisation aussi bien en tant qu'émetteur qu'en tant que récepteur, avec un bloc élémentaire (2) en matériau piézoélectrique,
**caractérisé par le fait**
**que** la hauteur (h) du bloc élémentaire (2) en matériau piézoélectrique du transformateur est plus grande que la largeur (b) et que le bloc (2) se présente, à la sortie de l'onde sonore, sous la forme d'une ceinture (3) appropriément adaptée de façon qu'on obtienne une surface plane de sortie pour l'onde sonore et qu'en coupe longitudinale apparaisse une forme en T, la polarisation étant orientée verticalement par rapport à la surface de sortie, et que l'une électrode (4) est prévue dans la surface de sortie des impulsions pendant que l'autre (5) passe le long du bloc (2) au-dessus de la ceinture (3).

2. Transformateur d'impulsions ultrasoniques selon la Revendication 1,
**caractérisé par le fait**
**que** le bloc (2) a la forme d'une colonne ronde ou polygonale, de cône ou de pyramide, et que la ceinture (3) est appropriément adaptée.

3. Transformateur d'impulsions sonores selon la revendication 1 ou 2,
**caractérisé par le fait**
**que** la cellule élémentaire est choisie dans les proportions a/b/h = 1/(4-6)/10, avec a représentant l'épaisseur de la ceinture (3), b le diamètre ou la largeur du bloc (2) et h la hauteur de la cellule (1) entière.

4. Transformateur d'impulsions sonores selon une ou plusieurs des revendications précédentes,
**caractérisé par le fait**
**qu'**après sa formation la cellule élémentaire (1) est soumise à une polarisation radiale supplémentaire par applicytion d'une tension élevée.

5. Transformateur d'impulsions sonores selon les revendications 1 à 4,
**caractérisé par le fait**
**que** le transformateur est composé de plusieurs cellules élémentaires (1), des électrodes assignées aux cellules étant placées autour des colonnes ou autres corps allongés similaires, avec toutefois une seule électrode pour l'ensemble des cellules à la surface de sortie des impulsions.
